# FASCICULE DE BREVET EUROPEEN

(11) **EP 1 163 682 B1**
(45) Date de publication et mention de la délivrance du brevet: **27.12.2006**
(21) Numéro de dépôt: 00910958.8
(22) Date de dépôt: 16.03.2000
(51) Int. Cl.: H01B 7/08, H01Q 13/20

(54) **CABLE RAYONNANT**
STRAHLENDES KABEL
RADIATING CABLE

(30) Priorité: 23.03.1999 FR 9903586
(43) Date de publication de la demande: 19.12.2001
(73) Titulaire: Silec Cable, 77130 Montereau Fault Yonne (FR)
(72) Inventeur: LINOSSIER, Thierry, F-77130 Monterau (FR)
(74) Mandataire: Fruchard, Guy
(86) Numéro de dépôt international: PCT/FR2000/000634
(87) Numéro de publication internationale: WO 2000/057431

(56) Documents cités:
- EP-A- 0 840 395
- FR-A- 2 771 859
- US-A- 5 348 397
- US-A- 5 414 215
- US-A- 5 663 660

## Description

La présente invention concerne un câble rayonnant utilisé notamment dans le domaine de la téléphonie cellulaire ou dans des réseaux locaux de transmission de données sans fil jusqu'à environ 2,4 GHz.

La couverture radio des grands bâtiments nécessite souvent l'installation d'équipements dédiés. Cette couverture est réalisée à l'aide d'antennes placées à l'intérieur des bâtiments.

L'utilisation de câbles rayonnants disposés dans les couloirs serait techniquement intéressante, mais elle engendre des coûts souvent rédhibitoires. En effet, les câbles rayonnants actuels sont des câbles coaxiaux à motifs de fentes périodiques et sont chers, encombrants, rigides et difficiles à poser.

Par ailleurs, pour le câblage de bâtiments, le niveau de performances élevé des câbles rayonnants actuels n'est pas nécessaire. Le but de l'invention est de proposer un câble rayonnant de faible coût et facile à poser tout en présentant des performances suffisantes pour assurer une transmission satisfaisante des signaux à l'intérieur d'un bâtiment ou d'un véhicule.

Selon l'invention on prévoit un câble rayonnant comportant au moins un tronçon de câble, chaque tronçon de câble: comprenant une paire de fils conducteurs isolés, chaque tronçon de câble comportant une extrémité libre à laquelle les fils conducteurs isolés ont des premières extrémités reliées à une charge égale à une impédance caractéristique du tronçon de câble, les fils conducteurs isolés ayant des secondes extrémités reliées à un connecteur à l'opposé des premières extrémités. On obtient ainsi un câble d'une très grande flexibilité et d'un faible encombrement qui peut être aisément fixé dans les couloirs d'un bâtiment en utilisant les techniques habituelles de fixation d'un simple câble téléphonique et qui présente en outre une impédance indépendante de sa longueur.

Selon une version avantageuse de l'invention le câble comporte au moins deux tronçons de câble dont les secondes extrémités sont montées en parallèle sur le connecteur. Compte tenu de l'impédance équivalente obtenue en montant les tronçons de câbles en parallèle, on peut ainsi réaliser un câble présentant une impédance adaptée à l'émetteur/récepteur auquel le câble rayonnant est relié tout en réalisant le câble rayonnant à partir de tronçons de câbles présentant une impédance plus élevée, c'est-à-dire ayant généralement de meilleures performances de transmission qu'un câble unique correspondant à l'impédance nominale de l'émetteur/récepteur.

Selon encore un autre aspect avantageux de l'invention, les deux tronçons de câble sont identiques. On minimise ainsi les impératifs de stockage et le câble peut être installé sans nécessiter de repérage des tronçons de câble.

D'autres caractéristiques et avantages de l'invention apparaîtront à la lecture de la description qui suit d'un mode de réalisation particulier non limitatif du câble rayonnant selon l'invention, en relation avec les figures ci-jointes parmi lesquelles :
- la figure 1 est une représentation schématique d'un câble rayonnant selon l'invention comportant deux tronçons de câble montés en parallèle,
- la figure 2 est une vue en perspective d'une portion de câble selon l'invention.

En référence aux figures, le câble rayonnant selon le mode de réalisation particulier illustré comporte deux tronçons de câble généralement désignés en 1, comprenant chacun une paire de fils conducteurs isolés 2 torsadés ayant des premières extrémités 3 reliées à une charge 4 et des secondes extrémités 5 reliées à un connecteur 6 selon un montage en parallèle.

Dans ce mode de réalisation préféré, les deux tronçons de câble 1 sont identiques et sont chacun réalisés à partir d'une paire de conducteurs en cuivre massif ayant un diamètre de 1,38 mm recouvert d'un isolant ayant une épaisseur de 2,2 mm en polyéthylène cellulaire ayant un taux d'expansion de 41 % et recouvert d'une peau en polyéthylène d'une épaisseur de 0,08 mm. La capacité du fil ainsi réalisé est de 210 pF/m et l'isolant a une constante diélectrique de 1,463. Un tronçon de câble comportant une paire torsadée réalisée à partir de conducteurs isolés tels que décrits ci-dessus ont alors une impédance caractéristique de 100 Ohms de sorte que lorsqu'ils sont reliés à une charge de 100 Ohms, l'impédance du tronçon de câble est maintenue à 100 Ohms quelle que soit sa longueur. Deux tronçons de câble montés en parallèle ont une impédance équivalente de 50 Ohms correspondant à l'impédance nominale habituellement requise à l'entrée/sortie d'un émetteur/récepteur. Le câble ainsi réalisé est bien équilibré, aussi bien dans le sens de l'émission que dans le sens de la réception et en tenant compte de l'affaiblissement linéique, chaque tronçon de câble a une longueur pouvant aller jusqu'à environ 100 mètres pour une transmission à 450 MHz, environ 75 mètres à 900 MHz, environ 45 mètres à 1800 MHz et environ 35 mètres à 2,4 GHz.

Ainsi que cela est illustré par la figure 2, les conducteurs isolés sont maintenus assemblés par un ruban diélectrique 7 en polyester, polypropylène ou plus simplement en papier, mais de préférence en un matériau conférant au câble une tenue au feu telle qu'un ruban minéral en mica ou en soie de verre. Dans ce mode de réalisation, le ruban diélectrique 7 est recouvert d'une série de rubans métalliques 8 enroulés en hélice, les bords étant séparés par un intervalle de préférence de l'ordre de une à deux fois la largeur des rubans métalliques de sorte qu'à fréquence élevée le ruban métallique améliore le maintien de l'impédance caractéristique du câble rayonnant à une valeur constante tout en permettant une libération d'énergie rayonnante par les interstices entre les rubans métalliques 8. On peut également remplacer les rubans métalliques 8 par plusieurs fils métalliques guipés autour de chacun des fils conducteurs isolés.

Le tronçon de câble comporte en outre de préférence une gaine externe 9 mince en matière thermoplastique ou en élastomère.

Bien entendu l'invention n'est pas limitée au mode de réalisation particulier décrit et est susceptible de modifications sans sortir du cadre de l'invention tel que défini par les revendications.

En particulier, bien que le câble selon l'invention ait été décrit selon un mode de réalisation comportant des tronçons de câbles identiques montés en parallèle, on peut prévoir des tronçons de câbles différents soit par leur longueur soit par leur impédance. En fonction de la structure de la zone à couvrir, il peut en effet être intéressant d'utiliser des tronçons de câbles présentant des performances différentes, l'affaiblissement de chaque tronçon de câble étant en relation avec l'impédance moyenne de celui-ci. Dans le cas de tronçons de câbles de longueurs différentes, le câble ayant l'impédance la plus forte couvrira de préférence la zone la plus longue et le câble ayant l'impédance la plus faible couvrira la zone la plus courte.

Si la géométrie des locaux à couvrir est complexe on peut également envisager plus de deux tronçons de câbles montés en parallèle, l'impédance caractéristique de chaque tronçon de câble étant choisie pour que l'impédance équivalente du câble rayonnant corresponde à l'impédance nominale de l'émetteur/récepteur utilisé.

Afin d'augmenter le rayonnement du câble on peut provoquer des déséquilibres entre les différents éléments du câble soit par des différences de dimensions ou des différences de capacités linéiques entre les différents fils conducteurs en faisant varier l'épaisseur ou la nature des matériaux isolants, soit en faisant varier le pas de torsion des fils conducteurs isolés, la variation de pas de torsion pouvant aller jusqu'à une inversion du sens de torsion et/ou un maintien des fils conducteurs isolés parallèles l'un à l'autre sur une portion de câble, le pas de l'hélice dans les parties torsadées étant de préférence de l'ordre de 15 à 30 fois le diamètre des conducteurs isolés et la longueur de chaque portion de torsion constante étant de l'ordre de dix fois le pas de l'hélice considérée ou de dix fois le pas de l'hélice adjacente dans le cas d'une portion de fils parallèles.

Dans le cas où la zone à couvrir est très faible comme par exemple dans un bâtiment de petites dimensions ou un véhicule, on peut privilégier le rayonnement au dépend de l'affaiblissement linéique et prévoir un câble comportant une paire de fils parallèles reliés à la charge.

La souplesse du câble peut être améliorée en remplaçant les conducteurs massifs par des torons de petits fils conducteurs.

On peut également réaliser le câble de l'invention sans rubans métalliques et/ou sans ruban diélectrique.

## Revendications

1. Câble rayonnant comportant au moins un tronçon (1) de câble, chaque tronçon de câble comprenant une paire de fils conducteurs isolés (2), **caractérisé en ce que** chaque tronçon de câble comporte une extrémité libre à laquelle les fils conducteurs isolés ont des premières extrémités (3) reliées à une charge (4) égale à une impédance caractéristique du tronçon de câble, les fils conducteurs isolés ayant des secondes extrémités (5) reliées à un connecteur (6) à l'opposé des premières extrémités (3).

2. Câble rayonnant selon la revendication 1, **caractérisé en ce qu'**il comporte au moins deux tronçons de câble dont les secondes extrémités (5) sont montées en parallèle sur le connecteur (6).

3. Câble rayonnant selon la revendication 2, **caractérisé en ce que** les deux tronçons de câble (1) sont identiques.

4. Câble rayonnant selon l'une des revendications 1 à 3, **caractérisé en ce que** les paires de fils conducteurs isolés (2) sont disposées dans une gaine de maintien (9).

5. Câble rayonnant selon l'une des revendications 1 à 4, **caractérisé en ce que** les fils conducteurs isolés sont au moins partiellement torsadés.

6. Câble rayonnant selon la revendication 5, **caractérisé en ce que** le pas de torsion des fils conducteurs isolés (2) est compris entre environ 15 fois et environ 30 fois le diamètre des fils isolés.

7. Câble rayonnant selon la revendication 4 ou la revendication 6, **caractérisé en ce que** la torsion des fils est alternativement en hélice directe et en hélice inverse.

8. Câble rayonnant selon la revendication 7, **caractérisé en ce qu'**une portion de câble torsadée en hélice directe est séparée d'une portion de câble torsadée en hélice inverse par une portion de câble ou les fils isolés sont sensiblement parallèles l'un à l'autre.

9. Câble rayonnant selon l'une des revendications 1 à 8, **caractérisé en ce qu'**il comporte un ruban diélectrique (7) en contact avec les fils conducteurs isolés.

10. Câble rayonnant selon l'une des revendications 1 à 9, **caractérisé en ce qu'**il comporte des rubans métalliques (8) enroulés hélicoïdalement sans recouvrement autour des paires de fils conducteurs isolés.

11. Câble rayonnant selon la revendication 10 prise dans sa dépendance à la revendication 9, **caractérisé en ce que** les rubans métalliques (8) s'étendent entre le ruban diélectrique (7) et la gaine de maintien externe (9).

12. Câble rayonnant selon l'une des revendications 1 à 11, **caractérisé en ce que** les deux fils de la paire diffèrent entre eux par au moins l'un des paramètres comprenant le diamètre des conducteurs, la nature ou la construction des conducteurs, l'épaisseur ou la nature de l'isolant entourant les conducteurs.

## Claims

1. A radiating cable comprising at least one cable segment (1), each cable segment comprising a pair of insulated conductor wires (2), **characterized in that** each cable segment has a free end at which the insulated conductor wires have first ends (3) connected to a load (4) equal to a characteristic impedance of the cable segment, the insulated conductor wires having second ends (5) connected to a connector (6) opposite to the first ends (3).

2. A radiating cable according to claim 1, **characterized in that** it comprises at least two cable segments whose second ends (5) are connected to the connector (6) in a parallel configuration.

3. A radiating cable according to claim 2, **characterized in that** the two cable segments (1) are identical.

4. A radiating cable according to any one of claims 1 to 3, **characterized in that** the pairs of insulated conductor wires (2) are placed in a supporting sheath (9).

5. A radiating cable according to any one of claims 1 to 4, **characterized in that** the insulated conductor wires are twisted together, at least in part.

6. A radiating cable according to claim 5, **characterized in that** the insulated conductor wires (2) are twisted at a pitch lying in the range about 15 times to about 30 times the diameter of the insulated wires.

7. A radiating cable according to claim 4 or claim 6, **characterized in that** the wires are twisted alternately with right-handed twist and with left-handed twist.

8. A radiating cable according to claim 7, **characterized in that** a portion of cable with right-handed twist is separated from a portion of cable with left-handed twist by a portion of cable in which the insulated wires are substantially parallel to each other.

9. A radiating cable according to any one of claims 1 to 8, **characterized in that** it includes a dielectric tape (7) in contact with the insulated conductor wires.

10. A radiating cable according to any one of claims 1 to 9, **characterized in that** it includes metal tapes wound helically without overlap around the pairs of insulated conductor wires.

11. A radiating cable according to claim 10 as dependent on claim 9, **characterized in that** the metal tapes (10) extend between the dielectric tape (7) and the outer supporting sheath (9).

12. A radiating cable according to any one of claims 1 to 11, **characterized in that** the two wires of the pair differ from each other in at least one parameter comprising: conductor diameter, conductor nature or structure, and the thickness or the nature of the insulation surrounding the conductors.

## Patentansprüche

1. Strahlendes Kabel, umfassend mindestens einen Kabelabschnitt (1), wobei jeder Kabelabschnitt ein Paar von isolierten, leitenden Drähte (2) umfasst, **dadurch gekennzeichnet, dass** jeder Kabelabschnitt ein freies Ende hat, an dem die isolierten, leitenden Drähte erste Enden (3) haben, die mit einer Last (4) verbunden sind, die gleich einem charakteristischen Widerstand des Kabelabschnittes ist, wobei die isolierten, leitenden Drähte zweite Ende (5) haben, die entgegengesetzt zu den ersten Enden (3) mit einem Verbinder (6) verbunden sind.

2. Strahlendes Kabel nach Anspruch 1, **dadurch gekennzeichnet, dass** es mindestens zwei Kabelabschnitte umfasst, deren zweite Enden (5) parallel an dem Verbinder (6) angebracht sind.

3. Strahlendes Kabel nach Anspruch 2, **dadurch gekennzeichnet, dass** die zwei Kabelabschnitte (1) identisch sind.

4. Strahlendes Kabel nach einem der Ansprüche 1 bis 3, **dadurch gekennzeichnet, dass** die Paare von isolierten, leitenden Drähten (2) in einer Schutzhülle (9) angeordnet sind.

5. Strahlendes Kabel nach einem der Ansprüche 1 bis 4, **dadurch gekennzeichnet, dass** die isolierten, leitenden Drähte wenigstens teilweise verdrillt sind.

6. Strahlendes Kabel nach Anspruch 5, **dadurch gekennzeichnet, dass** die Ganghöhe der Verdrillung der isolierten, leitenden Drähte (2) zwischen dem ca. 15-fachen und ca. 30-fachen des Durchmessers der isolierten Drähte beträgt.

7. Strahlendes Kabel nach Anspruch 4 oder Anspruch 6, **dadurch gekennzeichnet, dass** die Verdrillung der Drähte abwechselnd rechtsgängig und linksgängig erfolgt.

8. Strahlendes Kabel nach Anspruch 7, **dadurch gekennzeichnet, dass** ein rechtsgängig verdrillter Kabelabschnitt von einem linksgängig verdrillten Kabelabschnitt durch einen Kabelabschnitt getrennt ist, bei dem die isolierten Drähte im wesentlichen parallel zueinander sind.

9. Strahlendes Kabel nach einem der Ansprüche 1 bis 8, **dadurch gekennzeichnet, dass** es ein dielektrisches Band (7) umfasst, das mit den isolierten Drähten in Kontakt steht.

10. Strahlendes Kabel nach einem der Ansprüche 1 bis 9, **dadurch gekennzeichnet, dass** es metallene Bänder (8) umfasst, die ohne Abdeckung schraubenförmig um die Paare von isolierten, leitenden Drähten gewickelt sind.

11. Strahlendes Kabel nach Anspruch 10 in Abhängigkeit von Anspruch 9, **dadurch gekennzeichnet, dass** sich die metallenen Bänder (8) zwischen dem dielektrischen Band (7) und der äußeren Schutzhülle (9) erstrecken.

12. Strahlendes Kabel nach einem der Ansprüche 1 bis 11, **dadurch gekennzeichnet, dass** sich die beiden Drähte des Paares voneinander durch mindestens einen der folgenden Parameter unterscheiden: der Durchmesser der Leiter, die Beschaffenheit oder die Konstruktion der Leiter, die Dicke oder die Beschaffenheit des die Leiter umgebenden Isolators.
